# EUROPÄISCHE PATENTSCHRIFT

(11) **EP 0 186 005 B1**
(45) Veröffentlichungstag und Bekanntmachung des Hinweises auf die Patenterteilung: **12.07.1989**
(21) Anmeldenummer: 85115520.0
(22) Anmeldetag: 06.12.1985
(51) Int. Cl.: A47L 5/34, A47L 9/06

(54) **Mit Laufrädern versehenes Bürstsaugmundstück**
Wheeled brush-suction nozzle
Brosse-suceur d'aspiration pourvue de roues

(30) Priorität: 21.12.1984 DE 8437619 U
(43) Veröffentlichungstag der Anmeldung: 02.07.1986
(73) Patentinhaber: SIEMENS AKTIENGESELLSCHAFT, 80333 München (DE)
(72) Erfinder: Voigt, Frieder, Dr., D-8740 Bad Neustadt/Saale (DE); Fleischer, Wolfgang, Dipl.-Ing. (FH), D-8731 Elfershausen 2 (DE)

(56) Entgegenhaltungen:
- DE-B- 1 240 246
- US-A- 2 240 799
- US-A- 4 164 055
- US-A- 4 197 610

## Beschreibung

Die Erfindung betrifft ein mit Laufrädern versehenes Bürstsaugmundstück, das in einer im Mundstückgehäuse ausgebildeten Walzenkammer eine höhenverstellbar angeordnete, drehbare Bürstenwalze aufweist, die mit ihren Borsten in Arbeitsstellung durch einen in der Bodenplatte der Walzenkammer vorgesehenen Saugschlitz hindurchgreift und durch eine im Mundstückgehäuse angeordnete Antriebseinheit angetrieben ist.

Ein solches Bürstsaugmundstück ist durch die DE-A-2 057 466 bekannt. Der Einsatz derartiger Mundstücke ist praktisch nur auf textilen Bodenflächen möglich. Beim Einsatz auf harten Böden muß die Bodenplatte mit dem Saugschlitz von der Bodenoberfläche abgehoben sein, um ein Zerkratzen sowohl des Bodenbelages als auch der Bodenplatte zu vermeiden. Dies kann dadurch geschehen, daß die Bodenplatte gegenüber der Auflagefläche der Laufräder höher angeordnet ist. Hierdurch wird allerdings die Reinigungswirkung des Mundstückes auf harten Böden erheblich verschlechtert, da infolge des Abstandes der Bodenplatte die Strömungsgeschwindigkeit der Saugluft unter der Bodenplatte stark abnimmt. Ferner stört die drehende Bürstenwalze. Würde der Antrieb der Bürstenwalze stillgesetzt, dann versperrt die stehende Bürstenwalze den Saugschlitz zum Teil und vermindert weiterhin die Saugleistung des Mundstückes. Darüberhinaus setzt sich der aufgesaugte Schmutz zu einem erheblichen Teil an der Bürstenwalze ab.

Der Erfindung liegt die Aufgabe zugrunde, ein Bürstsaugmundstück der eingangs beschriebenen Art so auszubilden, daß mit einem solchen Mundstück auch auf harten Böden ein gutes Reinigungsergebnis ohne die Gefahr der Verschmutzung der Bürstenwalze erzielbar ist.

Die Lösung der gestellten Aufgabe gelingt nach der Erfindung dadurch, daß in dem Bereich, in dem die Bodenplatte nach oben in das Mundstückgehäuse übergeht oder mit diesem verbunden ist auf jeder Seite des Saugschlitzes eine sich über die volle Breite des Mundstückes erstreckende elastische Manschette angeordnet ist, wobei sich beide Manschetten bis in die Auflageebene oder knapp bis zur Auflageebene der Laufräder erstrecken, daß ferner die Bürstenwalze in der Höhe soweit verstellbar ist, daß ihre Borsten nicht mehr die abzusaugende Fläche berühren, und in dieser Stellung arretierbar ist. Durch die Manschetten wird unter dem Saugschlitz ein weitgehend geschlossener Raum geschaffen und das Einströmen der Saugluft auf die zwischen den Manschettenkanten und der abzusaugenden Fläche bestehenden Schlitze konzentriert. Die Saugluft erreicht hier hohe Geschwindigkeiten und ist daher in der Lage, mehr Schmutz mitzureißen. Der harte Boden wird infolge der angehobenen Bürstenwalze nicht mehr von dieser berührt, so daß der Schmutz auch nicht mehr von der Bürstenwalze weggeschleudert wird. Außerdem wird eine Abnutzung der Bürstenwalze vermieden.

Eine Schmutzaufnahme in unmittelbarer Nähe von den den abzusaugenden Boden begrenzenden Wänden wird dadurch erreicht, daß unmittelbar nach der vorderen Manschette ein durchgehender Frontsaugschlitz oder mehrere Frontsaugöffnungen in der Bodenplatte vorgesehen sind.

Bei einem Bürstsaugmundstück, das eine durch die Saugluft angetriebene Turbine als Antriebseinheit für die Bürstenwalze aufweist, tritt bei Leerlauf der Bürstenwalze in der angehobenen Stellung eine Erhöhung der Turbinendrehzahl auf, die zu einer Verstärkung des Turbinengeräusches führt. Ein solches störendes Geräusch kann nach einer Ausgestaltung der Erfindung dadurch vermieden werden, daß eine, die Rotation der Bürstenwalze in ihrer obersten Stellung abbremsende Bremsvorrichtung in der Walzenkammer angeordnet ist. Eine im konstruktiven Aufbau besonders einfache Bremsvorrichtung besteht aus einer in der Walzenkammer angeordneten Leiste, an der die Bürstenwalze in ihrer obersten Stellung mit ihren Borsten streift. Die Bürstenwalze wird dadurch in der gleichen Weise gebremst, wie beim Streifen der Borsten über die zu reinigende Bodenfläche.

Eine Verminderung des Schiebewiderstandes wird dadurch erzielt, daß zumindest die an der vorderen Seitenwand der Walzenkammer angeordnete Manschette nur im Bereich ihres oberen Randes an der Seitenwand befestigt und in dem Bereich von der Befestigungsstelle bis zum Ende der Seitenwand lose an dieser anliegt.

Anhand eines in der Zeichnung dargestellten Ausführungsbeispieles wird der Anmeldungsgegenstand nachfolgend näher beschrieben:
Mit 1 ist das Gehäuse eines Bürstsaugmundstückes bezeichnet, das mit vorderen und hinteren Laufrädern 2 und 3 versehen ist und das eine Antriebseinheit 4 enthält, welche über einen Riemen 5 eine in einer Walzenkammer 6 angeordnete Bürstenwalze 7 antreibt. Mit der Walzenkammer 6 ist ein durch das Gehäuse 1 zu dessen hinterer Begrenzungswand hindurchgeführter Luftkanal 8 verbunden, an den ein mit einem Staubsauger verbundenes Saugrohr 9 anschließbar ist. Die Antriebseinheit 4 kann ein elektrischer Motor oder auch eine von der Saugluft angetriebene Turbine sein.

Die Bürstenwalze 7 ist, wie durch einen Pfeil 10 angedeudet, in der Walzenkammer 6 höhenverstellbar angeordnet. Die hierfür erforderliche Verstellmechanik ist in der Zeichnung nicht dargestellt. Die Höhenverstellung kann beispielsweise mittels einer verschwenkbar gelagerten Schwinge erfolgen, mit deren einem Ende die Drehachse der Bürstenwalze verbunden ist und mit deren anderem Ende ein von außerhalb des Gehäuses verstellbares Bedienelement gekoppelt ist. Mittels der Verstellmechanik kann die Bürstenwalze 7 in der Walzenkammer 6 soweit nach oben verstellt werden, daß ihre Borsten nicht mehr aus dem in der Bodenplatte 11 der Walzenkammer 6 vorgesehenen Saugschlitz 12 heraustreten. An der Decke der Walzenkammer 6 ist eine Leiste 13 angeordnet, die so bemessen ist, das die Bürstenwalze 7 in ihrer oberen Stellung mit ihren Borsten die Leiste 13 streift. Die Bürstenwalze 7 kann in der oberen Stellung arretiert werden.

Zu beiden Seiten des Saugschlitzes 12 sind an den nach oben gerichteten Seitenwänden 14 und 15 der Walzenkammer 6 elastische Manschetten 16 und 17 befestigt, die sich bis in die Auflageebene 19 oder knapp bis zu der Auflageebene 19 der Laufräder 2 und 3 erstrecken. Die Manschetten 16 und 17 können als einteilige Leiste aus Gummi, Kunststoff, Fließstoff oder dergleichen aber auch als dichte Bürstenleiste ausgebildet sein. Die an der vorderen Seitenwand 14 der Walzenkammer 6 angeordnete Manschette 16 ist relativ weit oben an der Seitenwand 14 befestigt. Im unteren Bereich liegt die Manschette 16 nur an der Seitenwand 14 an. Durch diese Art von Befestigung wird beim Hin-und Herbewegen des Mundstückes der Bewegungswiderstand bei der Rückwärtsbewegung erheblich reduziert, da sich die Manschette 16 von der Seitenwand 14 abheben kann und wegen der relativ weit oben liegenden Befestigungsstelle ein großer Hebelarm gegeben ist, so daß eine kleine Kraft zum Auslenken der Manschette genügt. Im Gegensatz hierzu legt sich die Manschette 16 bei der Vorwärtsbewegung an der Seitenwand 14 an und es verbleibt nur ein entsprechend kurzes Stück der Manschette 16, das nach unten über die Seitenwand 14 hervorsteht. Durch diese kurze überstehende Länge der Manschette wirkt diese sehr steif.

In der Bodenplatte 11 der Walzenkammer 6 ist unmittelbar nach der vorderen Seitenwand 14 ein Frontsaugschlitz 18 vorgesehen. Anstelle eines solchen Frontsaugschlitzes 18 können auch mehrere in einer Reihe angeordnete Frontsaugöffnungen vorgesehen werden. Durch den Frontsaugschlitz 18 ergibt sich unmittelbar hinter der an der vorderen Seitenwand 14 befestigten Manschette 16 ein stärkerer Saugluftstrom, durch den der Schmutz im vorderen Bereich der Bodenplatte 11 aufgenommen wird. Dadurch wird eine gute Reinigungswirkung bis an die Begrenzungswände der abzusaugenden Fläche heran erreicht.

Durch die zu beiden Seiten des Saugschlitzes 12 angeordneten Manschetten 16 und 17 ergeben sich beim Saugen von textilen Böden keine Nachteile, da die Manschetten 16 und 17 in den Teppichflor eintauchen. Durch dieses Eintauchen wird der Teppichflor im Gegenteil sogar geöffnet, so daß die Saugluft in tiefere Regionen des Teppichflores eindringen kann. Beim Saugen auf hartem Boden ergibt sich zwischen den Enden der Manschetten 16 und 17 und dem harten Boden jeweils ein enger Schlitz, durch den die Saugluft mit hoher Geschwindigkeit hindurchströmt und somit in der Lage ist, den Schmutz von dem harten Boden aufzunehmen.

Die Bürstenwalze 7 kann beim Saugen auf hartem Boden in ihre obere Stellung gebracht werden, so daß ihre Borsten nicht mehr den Boden berühren und damit den auf dem Boden lagernden Schmutz wegschleudern können. Wird die Bürstenwalze 7 von einer durch die Saugluft betätigten Turbine angetrieben, dann ist es vorteilhaft, daß sie in der oberen Stellung in ihrer Drehbewegung abgebremst wird, um ein mit einer entsprechenden Geräuschentwicklung verbundenes Ansteigen der Drehzahl der praktisch leerlaufenden Turbine zu vermeiden. Hierzu ist an der Decke der Walzenkammer 6 die Leiste 13 vorgesehen, an der die Bürstenwalze 7 mit ihren Borsten streift und dadurch wie beim Überstreifen des Teppichflores abgebremst wird. Durch das Anheben der Bürstenwalze 7 wird der Saugschlitz 12 freigegeben, so daß die Saugluft ungehindert durchströmen kann. Dadurch, daß die Bürstenwalze 7 in der oberen Stellung weiterdreht, wird eine Ablagerung von Schmutz an derselben verhindert.

## Patentansprüche

1. Mit Laufrädern verseh nes Bürstsaugmundstück, das in einer im Mundstückgehäuse (1) ausgebildeten Walzenkammer (6) eine höhenverstellbar angeordnete drehbare Bürstenwalze (7) aufweist, die mit ihren Borsten in Arbeitsstellung durch einen in er Bodenplatte (11) der Walzenkammer (6) vorgeshenen Saugschlitz (12) hindurchgreift und durch eine im Mundstückgehäuse (1) angeordnete Antriebseinheit (4) angetrieben ist, dadurch gekennzeichnet, daß in dem Bereich, in dem die Bodenplatte (11) nach oben in das Mundstückgehäuse (1) übergeht oder mit diesem verbunden ist, auf jeder Seite des Saugschlitzes (12) eine sich über die volle Breite des Mundstückes erstreckende elastische Manschette (16 bzw. 17) angeordnet ist, wobei sich beide Manschetten (16 und 17) bis in die Auflageebene (19) oder knapp bis zur Auflageebene (19) der Laufräder (2 und 3) erstrecken, daß ferner die Bürstenwalze (7) in der Höhe soweit verstellbar ist, daß ihre Borsten nicht mehr die abzusaugende Fläche berühren, und in dieser Stelle arretierbar ist.

2. Bürstsaugmundstück nach Anspruch 1, dadurch gekennzeichnet, daß unmittelbar nach der vorderen Manschette (16) ein durchgehender Frontsaugschlitz (18) oder mehrere Frontsaugöffnungen in der Bodenplatte (11) vorgesehen sind.

3. Bürstsaugmundstück nach Anspruch 1 oder 2 mit einer durch Saugluft angetriebenen Turbine als Antriebseinheit, dadurch gekennzeichnet, daß eine die Rotation der Bürstenwalze (7) in ihrer obersten Stellung abbremsende Bremsvorrichtung vorgesehen ist.

4. Bürstsaugmundstück nach Anspruch 3, dadurch gekennzeichnet, daß in der Walzenkammer (6) eine Leiste (13) angeordnet ist, an der die Bürstenwalze (7) in ihrer obersten Stellung mit ihren Borsten streift.

5. Bürstsaugmundstück nach einem oder mehreren der vorhergehenden Ansprüche, dadurch gekennzeichnet, daß zumindest die an der vorderen Seitenwand (14) der Walzenkammer (6) angeordnete Manschette (16) nur im Bereich ihres oberen Randes an der Seitenwand (14) befestigt ist und in dem Bereich von der Befestigungsstelle bis zum Ende der Seitenwand (14) lose an dieser anliegt.

## Claims

1. A brush suction nozzle which is provided with wheels and which comprises a rotable brush roller (7), which is arranged so as to be height- adjustable in a roller chamber (6) formed in the nozzle housing (1) and which in the operative position protects with its bristles through a suction slot (12) provided in the base plate (11) of the roller chamber (6) and is driven by a drive unit (4) arranged in the nozzle housing (1), characterised in that in the region in which the base plate (11) extends upwards into the nozzle housing (1) or is connected to the latter, a resilient collar (16, or 17), which extends over the full width or the nozzle, is arranged on each side of the suction slot (12), both collars (16 and 17) extending as far as or ending shortly before the bearing plane (19) of the wheels (2 and 3), and furthermore in that the brush roller (7) can be adjusted in its height to such a degree that its bristles no longer touch the surface which is to be vacuumed and can be locked in this position.

2. A brush suction nozzle according to claim 1, characterised in that a continuous front suction slot (18) or a plurality of front suction openings are provided in the base plate (11) directly behind the front collar (16).

3. A brush suction nozzle according to claim 1 or 9 with a turbine driven by intake air as a drive unit, characterised in that a braking device is provided, which retards the rotation of the brush roller (7) in its uppermost position.

4. A brush suction nozle according to claim 3, characterised in that a strip (13) is arranged in the roller chamber (6), against which strip the brush roller (7) brushes with its bristles in its uppermost position.

5. A brush suction nozzle according to one or more of the preceding claims characterised in that at least the collar (16) arranged at the front lateral wall (14) of the roller chamber (6) is only secured to the lateral wall (14) in the region of its upper edge and in the region from the securing point to the end of the lateral wall (14) rests loosely against said wall.

## Revendications

1. Suceur d'aspirateur à brosse, muni de roues et comportant, dans une chambre à rouleau (6), constituée dans le corps du suceur (1), un rouleau brosseur (7) tournant, de niveau réglable, dont les soies passent, en position de travail, dans une fente d'aspiration (12) ménagée dans la plaque de fond (11) de la chambre à rouleau (6) et qui est entraîné par une unité d'entraînement (4) montée dans le corps du suceur (1),
caractérisé en ce que dans la partie où la plaque de fond (11) se transforme vers le haut en le corps du suceur (1) ou est reliée à celui-ci sont disposées, de part et d'autre de la fente d'aspiration (12), des manchettes (16 et 17) élastiques, s'étendant sur toute la largeur du suceur, les deux manchettes (16 et 17) s'étendant jusqu'au plan d'appui (19) ou presque jusqu'au plan d'appui (19) des roues (2 et 3), et en ce qu'en outre le rouleau brosseur (7) peut être réglé à un niveau où ses soies ne touchent plus la surface à nettoyer par aspiration et peut être bloqué en cette position.

2. Suceur d'aspirateur à brosse suivant la revendication 1,
caractérisé en ce que,
juste après la manchette antérieure (16), il est prévu, dans la plaque de fond (11), une fente frontale d'aspiration (18) continue ou plusieurs orifices frontaux d'aspiration.

3. Suceur d'aspirateur à brosse suivant la revendication 1 ou 2, ayant comme unité d'entraînement une turbine entraînée par l'air aspiré,
caractérisé en ce
qu'il est prévu un dispositif de freinage freinant la rotation du rouleau brosseur (7) quand il est dans la position la plus élevée.

4. Suceur d'aspirateur à brosse suivant la revendication 3,
caractérisé en ce
que dans la chambre à rouleau (6) est montée une réglette (13), que les soies du rouleau brosseur (7) effleurent quand il est dans la position la plus élevée.

5. Suceur d'aspirateur à brosse suivant l'une ou plusieurs des revendications précédentes,
caractérisé en ce
qu'au moins la manchette (16) disposée sur la paroi latérale antérieure (14) de la chambre à rouleau (6) n'est fixée à la paroi latérale (14) que dans la région de son bord supérieur, et, dans la partie allant de l'emplacement de fixation jusqu à l'extrémité de la paroi latérale (14), s'applique de manière lâche à cette dernière.
